# EUROPÄISCHE PATENTSCHRIFT

(11) **EP 0 589 962 B1**
(45) Veröffentlichungstag und Bekanntmachung des Hinweises auf die Patenterteilung: **08.01.1997**
(21) Anmeldenummer: 92912054.1
(22) Anmeldetag: 19.06.1992
(51) Int. Cl.: H05B 41/26, H05B 41/232

(54) **SCHALTUNGSANORDNUNG ZUM BETRIEB EINER ENTLADUNGSLAMPE**
CIRCUIT FOR OPERATING A DISCHARGE LAMP
CIRCUIT POUR LE FONCTIONNEMENT D'UNE LAMPE A DECHARGE LUMINEUSE

(30) Priorität: 21.06.1991 DE 4121009
(43) Veröffentlichungstag der Anmeldung: 06.04.1994
(73) Patentinhaber: PROLUX MASCHINENBAU GMBH, 13053 Berlin (DE)
(72) Erfinder: BERNICKE, Erhard, D-1120 Berlin (DE); RÖHR, Klaus, D-1120 Berlin (DE); EIBISCH, Karl, D-1615 Zeuthen (DE)
(74) Vertreter: Ninnemann, Detlef, Dipl.-Ing.
(86) Internationale Anmeldenummer: DE9200514
(87) Internationale Veröffentlichungsnummer: WO9300784

(56) Entgegenhaltungen:
- EP-A- 0 430 357
- AT-B- 380 373
- DE-A- 3 805 510
- DE-A- 3 840 845
- US-A- 4 647 820

## Beschreibung

Die Erfindung betrifft eine Schaltungsanordnung zum Betrieb einer Entladungslampe, vorzugsweise einer Niederdruckentladungslampe, mit einem hochfrequenten Wechsel-oder Umrichter, einer in Reihe zur Entladungslampe geschalteten Induktivität und einer parallel zur Entladungslampe angeordneten Kapazität.

Unter dem Betrieb einer Entladungslampe werden alle Zustände einer Entladungslampe vom Zünden bis zum stationären Brennen verstanden.

Niederdruckentladungslampen, insbesondere Leuchtstofflampen, werden in großem Umfang zur elektrischen Lichterzeugung eingesetzt. Im Vergleich zu Glühlampen zeichnen sie sich durch eine höhere Lichtausbeute, größeren Wirkungsgrad sowie eine längere Lebensdauer aus.

Niederdruckentladungslampen bestehen im wesentlichen aus einem Entladungsgefäß, welches bei Leuchtstofflampen an seinen Innenseiten mit Leuchtstoff beschichtet ist, aus Elektroden, einer Gasfüllung sowie einem Lampensockel mit Kontaktstiften. Die Lichterzeugung bei Entladungslampen erfolgt über den Prozess einer Gasentladung im Entladungsgefäß.

Wegen ihres negativen inneren Widerstandes ist es nicht möglich, Niederdruckentladungslampen direkt an ein Versorgungsnetz anzuschließen. Vielmehr ist es notwendig, daß zwischen Versorgungsnetz und Niederdruckentladungslampe ein Vorschaltgerät geschaltet wird, welches die Zündung und den Betrieb der Lampe regelt.

Es gibt verschiedene Realisierungsmöglichkeiten für Vorschaltgeräte, die sich im wesentlichen in der Art unterscheiden, in der die Zündung der Lampe erfolgt. Am verbreitetsten sind Vorschaltgeräte, bei denen die Elektroden vor dem Zünden der Gasentladung vorgeheizt werden.

Das Zünden der Gasentladung erfolgt bei derartigen Vorschaltgeräten durch einen Spannungsimpuls. Die herkömmlichen Vorschaltgeräte verwenden zur Erzeugung von Spannungsimpulsen einen Glimmstarter. Heute realisiert man das Vorschaltgerät vorzugsweise mit rein elektronischen Bauteilen. Dies trifft insbesondere für Kompaktlampen zu, bei denen das Vorschaltgerät möglichst platzsparend in den Lampensockel integriert wird. Kompaktlampen zeichnen sich im Gegensatz zu den herkömmlichen stabförmigen Leuchtstofflampen durch kleine Abmessungen aus.

Elektronische Vorschaltgeräte sind bekannt. Sie bestehen im wesentlichen aus einem Tiefpaßfilter, einem Funkentstörfilter, einem Gleichrichter sowie einem Wechsel- oder Umrichter. Der Wechsel- oder Umrichter erzeugt eine hochfrequente Wechselspannung von etwa 25 bis 50 kHz, die an den Elektroden der Entladungslampe anliegt. Bei Betrieb einer Niederdruckentladungslampe mit einer hochfrequenten Wechselspannung wird eine höhere Lichtausbeute der Lampen als bei nie-derfrequentem Betrieb erzielt. Auch ist das erzeugte Licht bei dieser Betriebsart flackerfrei.

Die DE-OS 38 40 845 A1 beschreibt eine Schaltungsanordnung zum Betrieb einer Niederdruckentladungslampe mit einer in Reihe zur Entladungslampe geschalteten Induktivität und einer parallel zur Entladungslampe angeordneten Kapazität. Parallel zur Induktivität ist dabei ein Zweipol vorgesehen, der einerseits an einen Schaltungspunkt des Lastkreises und andererseits mindestens über eine Diode an den Pluspol und/oder über eine Diode an den Minuspol einer Gleichspannungsquelle zur Versorgung der Schaltungsanordnung geschaltet ist. Die Dioden bewirken eine Sperrung des Vorheizkreises nach Zünden der Entladungslampe. Der Zweipol besteht bei Brennspannungen der Entladunngslampe über 70 V aus einer Reihenschaltung eines Kaltleiters und zweier in entgegengesetzter Durchlaßrichtung gepolter Z-Dioden. Dies dient zur Sicherung der Sperrung des Vorheizkreises bei Brennspannungen über 70 V.

Aus der US-PS 46 47 820 ist eine Schaltungsanordnung zum Betrieb einer Entladungslampe bekannt, die aus einem Wechselrichter zur Erzeugung einer hochfrequenten Betriebsspannung für die Entladungslampe, einer in Reihe zur Entladungslampe geschalteten Induktivität, einer parallel zur Entladungslampe angeordneten Kapazität und einem parallel zur Kapazität angeordnetem Kaltleiter besteht. Bei dieser bekannten Schaltungsanordnung fließt nachteilig auch nach Zünden der Entladungslampe ein Strom durch den Kaltleiter, wodurch die Alterung des Kaltleiters beschleunigt wird.

Die Startcharakteristik der Entladungslampe wird bei den bekannten Schaltungsanordnungen durch die Umgebungstemperatur und die sich mit der Alterung verändernden Betriebsdaten des Kaltleiters bestimmt, so daß ein konstantes Zünden einer Entladungslampe mit den bekannten Schaltungsanordnungen nicht möglich ist.

Der Erfindung liegt die Aufgabe zugrunde, eine einfache Schaltungsanordnung nach dem Oberbegriff des ersten Patentanspruchs zum schonenden Betrieb einer Entladungslampe zu schaffen, die ein im wesentlichen konstantes Zünden einer Entladungslampe ermöglicht.

Erfindungsgemäß wird diese Aufgabe dadurch gelöst, daß in einer Schaltungsanordnung, die einen hochfrequenten Wechsel- oder Umrichter, eine in Reihe zur Entladungslampe geschaltete Induktivität und eine parallel zur Entladungslampe angeordnete Kapazität aufweist, parallel zur Induktivität oder zur Kapazität die Reihenschaltung eines Kaltleiters mit einem bidirektionalen Durchbruchspannungs-Bauelement angeordnet ist, daß der Kaltleiter und das bidirektionale Durchbruchspannungs-Bauelement thermisch miteinander gekoppelt sind **und daß der Grad der thermischen Kopplung gezielt einstellbar ist.**

Die erfindungsgemäße Lösung schafft eine einfache Schaltungsanordnung zum schonenden Betrieb einer Entladungslampe, insbesondere einer Niederdruckentladungslampe, indem eine Spannungsbegrenzung in der Vorheizphase der Lampe bewirkt und somit ein spontanes Zünden der Entladungslampe durch Resonanzüberhöhung des Lastkreises verhindert wird.

Die **gezielt einstellbare** thermische Kopplung von Kaltleiter und bidirektionalem Durchbruchspannungs-Bauelement führt zu einer zusätzlichen Erwärmung des Kaltleiters durch die Verlustwärme des bidirektional wirkenden Durchbruchspannungs-Bauelements. Die Wärmezufuhr durch das bidirektionale Durchbruchspannungs-Bauelement bewirkt insbesondere, daß die Betriebsdatenänderung des Kaltleiters durch Alterung sowie die Umgebungstemperatur nur stark vermindert in die Startcharakteristik der Entladungslampe eingehen und somit ein im wesentlichen konstantes Zünden der Entladungslampe gewährleistet ist.

Der erfindungsgemäßen Lösung liegt folgende Erkenntnis zugrunde:

Die Induktivität und ein als Kapazität vorgesehener Kondensator bilden einen Serienschwingkreis. In der Vorheizphase fließen durch den Kaltleiter und das bidirektionale Durchbruchspannungs-Bauelement Strom, so daß diese sich erwärmen.

Mit zunehmender Erwärmung des Kaltleiters erhöht sich dessen Widerstand, so daß zunehmend Spannung über den Kaltleiter abfällt, wobei das bidirektionale Durchbruchspannungs-Bauelement spannungsbegrenzend wirkt. Weiter steigt mit zunehmender Erwärmung des Kaltleiters die Resonanzüberhöhung im Serienschwingkreis aus Induktivität und Kondensator bis zur Zündung der Entladungslampe an.

**Der Grad der thermischen Kopplung von Kaltleiter und bidirektionalem Durchbruchspannungs-Bauelement ist gezielt einstellbar.** Dadurch wird eine gezielte Einstellung der Startcharakteristik der Entladungslampe ermöglicht:

Während der Heizphase der Lampe wird das bidirektionale Durchbruchspannungs-Bauelement mit einer hohen Verlustleistung beauflagt, die über die thermische Kopplung zu einer bestimmten zusätzlichen Erwärmung des Kaltleiters und damit entsprechend dem Grad der thermischen Kopplung früher oder später zur Resonanzüberhöhung im Serienschwingkreis und zur Zündung der Entladungslampe führt. Durch Einstellung des Grades der thermischen Kopplung von Kaltleiter und bidirektionalem Durchbruchspannungs-Bauelement wird somit eine gezielte Einstellung der Startcharakteristik der Lampe ermöglicht. Insbesondere wird durch die erfindungsgemäße Schaltungsanordnung eine einfache Anpassung der Heizzeit an unterschiedliche Lampenkennwerte möglich.

Die thermische Kopplung des Kaltleiters und des bidirektionalen Durchbruchspannungs-Bauelements erfolgt mit Vorteil durch ein verbindendes Medium. Als verbindendes Medium eignen sich beispielsweise Kleber oder Lack. Der Grad der thermischen Kopplung ist dabei insbesondere durch entsprechende Wahl des verbindenden Mediums einstellbar. Eine Einstellung der thermischen Kopplung kann zusätzlich durch Variation des räumlichen Abstandes zwischen dem Kaltleiter und dem bidirektionalen Durchbruchspannungs-Bauelement erfolgen.

Als bidirektionales Durchbruchspannungs-Bauelement wird beispielsweise eine Transildiode oder ein Varistor verwendet. Auch eignen sich zwei gegensinnig gepolte und in Reihe liegende Z-Dioden zur Realisierung des bidirektional wirkenden Durchbruchspannungs-Bauelementes.

Die Durchbruchspannung des bidirektionalen Durchbruchspannungs-Bauelements wird mit Vorteil so gewählt, daß sie unterhalb der Zündspannung und oberhalb der Brennspannung der Entladungslampe liegt. Dadurch wird einerseits erreicht, daß in der Vorheizphase der Lampe durch den aus dem Kaltleiter und dem bidirektionalen Durchbruchspannungs-Bauelement bestehenden Vorheizkreis Strom fließt und damit die Elektroden vorgeheizt werden, während die Gasentladung noch nicht zündet.

Andererseits wird erreicht, daß nach dem Zünden der Gasentladung, also während der Brennphase der Lampe, im Vorheizkreis kein Strom mehr fließt. Dann liegt die Spitzenspannung unterhalb der Durchbruchspannung. Das bidirektionale Durchbruchspannungs-Bauelement sperrt und der Vorheizkreis stellt keine zusätzliche Belastung dar.

Vorzugsweise werden der Kaltleiter und das bidirektionale Durchbruchspannungs-Bauelement in einem Bauelement integriert.

Die Erfindung soll nachfolgend unter Bezugnahme auf die Figur der Zeichnung an einem Ausführungsbeispiel näher erläutert werden.

Die einzige Figur der Zeichnung zeigt ein schematisches Schaltbild der erfindungsgemäßen Schaltungsanordnung.

Dargestellt ist ein Gleichrichter 1 mit Glättungseinrichtung, ein Wechselrichter 2 und ein Lastkreis 3. Der Lastkreis 3 enthält die Induktivität L1, die in Reihe zur Parallelschaltung der Entladungslampe H1 mit mindestens einem Kondensator C1 als Kapazität geschaltet ist. Ebenfalls parallel zum Kondensator C1 ist die Reihenschaltung aus einem Kaltleiter V1 und einer Transildiode V2 angeordnet.

Der Kaltleiter V1 und die Transildiode V2 sind vorzugsweise über einen Lack thermisch miteinander gekoppelt, was durch die gestrichelte Verbindung der beiden Bauteile angedeutet ist. Die Kondensatoren C2 und C3 dienen sowohl zur Wechselstromankopplung als auch zum Glätten der Versorgungsspannung.

Der Wechselrichter 2 liefert eine Rechteckspannung von ca. 310 Vss. Beim Start des Wechselrichters 2 fließt der Strom im Lastkreis 3 durch die Induktivität L1, die Heizwendeln der Lampenelektroden sowie den Kondensator C1, den Kaltleiter V1 und die Transildiode V2.

Die Durchbruchspannung der Transildiode V2 ist so bemessen, daß die Entladungslampe H1 nicht spontan zündet, die Heizung der Elektroden jedoch sichergestellt ist. Aufgrund der thermischen Kopplung zwischen Kaltleiter V1 und Transildiode V2 wird der Kaltleiter V1 durch die Verlustwärme der Transildiode V2 zusätzlich aufgewärmt. Mit der Erwärmung des Kaltleiters V1 vergrößert sich dessen Widerstand und damit die Resonanzüberhöhung an der Entladungslampe H1 bis zur deren Zündung.

Beim Brennen der Entladungslampe H1 liegt die Spitzenspannung der Entladungslampe H1 unterhalb der Durchbruchspannung der Transildiode V2. Der Vorheizkreis ist gesperrt und stellt damit keine zusätzliche Belastung dar.

## Patentansprüche

1. Schaltungsanordnung zum Betrieb einer Entladungslampe (H1), vorzugsweise einer Niederdruckentladungslampe, mit einem hochfrequenten Wechsel- oder Umrichter (2), einer in Reihe zur Entladungslampe (H1) geschalteten Induktivität (L1) und einer parallel zur Entladungslampe (H1) angeordneten Kapazität (C1), wobei parallel zur Induktivität (L1) oder zur Kapazität (C1) die Reihenschaltung eines Kaltleiters (V1) mit einem bidirektionalen Durchbruchspannungs-Bauelement (V2) angeordnet ist, der Kaltleiter (V1) und das bidirektionale Durchbruchspannungs-Bauelement (V2) thermisch miteinander gekoppelt sind und der Grad der thermischen Kopplung gezielt einstellbar ist.

2. Schaltungsanordnung nach Anspruch 1, **dadurch gekennzeichnet,** daß die thermische Kopplung durch ein verbindendes Medium, insbesondere einen Kleber oder einen Lack erfolgt.

3. Schaltungsanordnung nach Anspruch 1 oder 2, **dadurch gekennzeichnet,** daß das bidirektionale Durchbruchspannungs-Bauelement (V2) aus einer Transildiode besteht.

4. Schaltungsanordnung nach Anspruch 1 oder 2, **dadurch gekennzeichnet,** daß das bidirektionale Durchbruchspannungs-Bauelement (V2) aus zwei in entgegengesetzter Durchlaßrichtung gepolten Z-Dioden besteht.

5. Schaltungsanordnung nach Anspruch 1 oder 2, **dadurch gekennzeichnet**, daß das bidirektionale Durchbruchspannungs-Bauelement (V2) aus einem Varistor besteht.

6. Schaltungsanordnung nach einem der Ansprüche 1 bis 5, **dadurch gekennzeichnet,** daß die Durchbruchspannung des bidirektionalen Durchbruchspannungs-Bauelementes (V2) oberhalb der Brennspannung der Entladungslampe (H1) liegt.

7. Schaltungsanordnung nach einem der Ansprüche 1 bis 6, **dadurch gekennzeichnet,** daß die Durchbruchspannung des bidirektionalen Durchbruchspannungs-Bauelementes (V2) unterhalb der Zündspannung der Entladungslampe (H1) liegt.

8. Schaltungsanordnung nach einem der Ansprüche 1 bis 7, **dadurch gekennzeichnet,** daß der Kaltleiter (V1) und das bidirektionale Durchbruchspannungs-Bauelement (V2) in einem Bauelement integriert sind.

## Claims

1. Circuit arrangement for operating a fluorescent lamp (H1), preferably a low pressure fluorescent lamp, with a high-frequency inverter or frequency changer (2), an inductance (L1) connected in series with the lamp (H1) and a capacitance (C1) mounted parallel to the fluorescent lamp (H1), wherein the series connection of a cold conductor (V1) with a bidirectional breakdown voltage element (V2) is mounted parallel to the inductance (L1) or capacitance (C1), the cold conductor (V1) and bidirectional breakdown element (V2) are thermally coupled together and the degree of thermal coupling is accurately adjustable.

2. Circuit arrangement according to claim 1 characterised in that the thermal coupling is undertaken by a connecting medium, more particularly an adhesive or lacquer.

3. Circuit arrangement according to claim 1 or 2 characterised in that the bidirectional breakdown voltage element (V2) consists of a transil diode.

4. Circuit arrangement according to claim 1 or 2 characterised in that the bidirectional breakdown voltage element (V2) consists of two Z-diodes with opposite poles.

5. Circuit arrangement according to claim 1 or 2 characterised in that the bidirectional breakdown voltage element (V2) consists of a varistor.

6. Circuit arrangement according to one of claims 1 to 5 characterised in that the breakdown voltage of the bidirectional breakdown voltage element (V2) lies above the firing voltage of the fluorescent lamp (H1).

7. Circuit arrangement according to one of claims 1 to 6 characterised in that the breakdown voltage of the bidirectional breakdown voltage element (V2) lies below the ignition voltage of the fluorescent lamp (H1).

8. Circuit arrangement according to one of claims 1 to 7 characterised in that the cold conductor (V1) and the bidirectional breakdown voltage element (V2) are integrated in one structural element.

## Revendications

1. Agencement de commutation pour le fonctionnement d'une lampe à décharge (H1), avantageusement, une lampe à décharge basse pression, avec un onduleur ou changeur de fréquence (2) haute fréquence, une inductance (L1) en série avec la lampe à décharge (H1) et une capacité (C1) agencée en parallèle avec la lampe à décharge (H1), de plus est agencé en parallèle avec l'inductance (L1) ou la capacité (C1), le circuit en série d'une thermistance (V1) avec un élément de tension de claquage bidirectionnel (V2), la thermistance (V1) et l'élément de tension de claquage bidirectionnel (V2) étant thermiquement couplés l'un à l'autre et le degré de couplage thermique pouvant être ajusté de façon adéquate.

2. Agencement de commutation selon la revendication 1, caractérisé en ce que le couplage thermique se produit par un agent de liaison, en particulier une colle ou un vernis.

3. Agencement de commutation selon la revendication 1 ou 2 caractérisé en ce que l'élément de tension de claquage bidirectionnel (V2) se compose d'une transildiode.

4. Agencement de commutation selon la revendication 1 ou 2 caractérisé en ce que l'élément de tension de claquage bidirectionnel (V2) se compose de deux diodes Zehner polarisées en sens opposé.

5. Agencement de commutation selon la revendication 1 ou 2 caractérisé en ce que l'élément de tension de claquage bidirectionnel (V2) se compose d'un varistor.

6. Agencement de commutation selon l'une des revendications 1 à 5 caractérisé en ce que la tension de claquage de l'élément de tension de claquage bidirectionnel (V2) se trouve au-dessus de la tension de décharge de la lampe à décharge (H1).

7. Agencement de commutation selon l'une des revendications 1 à 6 caractérisé en ce que la tension de claquage de l'élément de tension de claquage bidirectionnel (V2) se trouve en dessous de la tension de décharge de la lampe à décharge (H1).

8. Agencement de commutation selon l'une des revendications 1 à 7 caractérisé en ce que la thermistance (V1) et l'élément de tension de claquage bidirectionnel (V2) sont intégrés en un seul élément.
